# EUROPÄISCHE PATENTANMELDUNG

(11) **EP 3 978 718 A1**
(43) Veröffentlichungstag der Anmeldung: **06.04.2022**
(21) Anmeldenummer: 21200792.6
(22) Anmeldetag: 04.10.2021
(51) Int. Cl.: E06B 9/86, E06B 9/80

(54) **ROLLADENSCHLIESSSYSTEM AUCH FÜR ELEKTRISCHE ROLLÄDEN**

(30) Priorität: 05.10.2020 DE 102020006066
(71) Anmelder: Röttgers, Elke, 45739 NRW Oer-Erkenschwick (DE)
(72) Erfinder: Röttgers, Elke, 45739 NRW Oer-Erkenschwick (DE)
(74) Vertreter: Osterhoff, Utz

(57) **Zusammenfassung**

Die vorliegende Erfindung betrifft ein Rolladenschließsystem, aufweisend ein Rückenteil (1) zur Befestigung an einem Fensterrahmen und ein Element (2) zum Anbringen an einem Rollo, wobei an dem Element (2) ein halbrunder Zylinder (4) angebracht ist und über dem halbrunden Zylinder (4) freibeweglich ein halbrunder hohler Zylinder (5) angebracht ist, dergestalt, dass bei Herabfahren des Rollos der Zylinder (4) in einer Öffnung des Rückenteils versenkbar ist, wodurch der halbhohle Zylinder (5) auf dem Zylinder (4) nach oben geschoben wird, dergestalt, dass eine Lasche (3) durch den halbhohen Zylinder (5) nach oben angehoben wird und unter einer Kante des Rückenteils (1) verhakbar ist.

## Beschreibung

Die vorliegende Erfindung betrifft ein Rolladenschließsystem gemäß den Merkmalen im Anspruch 1.

Aus der JP 2004 84 163A ist eine Vorrichtung bekannt, die es verhindert, dass Rollladen angehoben werden können. Gemäß der dortigen Figuren 12 und 13 ist eine Ausführungsvariante beschrieben, bei der sich eine horizontale Platte 21 auf einem Untergrund absenkt und ein darüber befindliches Ablassteil 63 absenkt, wobei ein Schwenkriegel 67 ein seitlich an einer Rolllade angebrachter Schwenkriegel 67 eine Verriegelungsposition einnimmt. Dieser bewegt sich jedoch auch horizontal seitlich über den verfügbaren Platz hinaus. Daher ist es Aufgabe der Erfindung, ein Verriegelungssystem bereit zustellen, dass in seiner Verriegelungsposition nicht seitlich ausfährt.

Das Produkt setzt sich im Wesentlichen aus zwei Bestandteilen zusammen, wobei gemäß der Figur 1 das Produkt im Ganzen zu sehen ist.

Wichtig beim Anbringen ist, dass das Rollo heruntergefahren ist, wenn das Produkt angebracht wird, da das Produkt im unteren Bereich des Rollos fixiert werden muss, da durch dieses Produkt zweierlei Dinge verhindert werden. Zum einen wird das Wegziehen des Rollos und damit Herausziehen aus der Führungsschiene und gleichzeitig das Hochdrücken des Rollos verhindert.

Figur 2 zeigt das Rückenteil Nummer 1, welches am Fensterrahmen angeklebt oder alternativ gebohrt werden kann. Das Rückenteil, welches am Fensterrahmen angebracht wird, hat eine ovale Öffnung, wobei die längste Ausdehnung der Öffnung Richtung Fenster zeigen wird.

Die Figur 3 zeigt das Element, welches dem Rückenteil unmittelbar gegenüber am Rollo angebracht wird. Die Figur 4 zeigt die Frontansicht der Figur 3. Die Figur 5 zeigt eine Lasche, welche an dem Element der Figur 3, beziehungsweise Figur 4 mit der Nummer 3 gekennzeichnet wurde. Diese Lasche funktioniert ähnlich eines Reißverschlussprinzips und kann freibeweglich herauf- und heruntergeführt werden.

Bei der Figur 3 ist erkennbar, dass sich ein abgeschrägter fester Zylinder, hier die Nummer 4 am Element Nummer 2 angebracht ist, wobei der Zylinder mit der Nummer 4 etwas unter der Lasche der Nummer 3 angebracht sein muss, damit sich das Element nicht verhakt, wenn es herabhängt. Das Element Nummer 4 muss nach unten über das Element Nummer 2 hinausragen und hat erkennbar vorne am unteren Ende eine kleine Ausstülpung (Nase), die Nummer 6. Die Nummer 6 verhindert das Herabrutschen des Elementes Nummer 5, ein halbrunder freibeweglicher hohler Zylinder. Da das Element mit der Nummer 4 ein halbrunder fester Zylinder ist, kann das Element Nummer 5, ein halbrunder hohler Zylinder um das Element Nummer 4 herum angebracht werden und wird durch die Nummer 6 am Herabrutschen gehindert. Wichtig ist, dass der halbrunde Zylinder Nummer 5 freibeweglich über dem halbrunden Zylinder Nummer 4 ist.

Beim Anbringen dieses Produktes am Rollo und Fensterrahmen ist es wichtig, dass die Elemente 2 bereits ineinandergesteckt sind. Dabei wird der feste halbrunde Zylinder Nummer 4 durch die ovale Öffnung in Element Nummer 1 gesteckt, wobei sodann das Element Nummer 5 hochrutscht, da es durch die Seitenflügel, die Nummer 7 daran gehindert wird, mit dem Element Nummer 4 in der ovalen Öffnung des Elementes Nummer 1 zu verschwinden. Die Flügel Nummer 7 werden links und rechts am freibeweglichen halbrunden Zylinder der Nummer 5 angebracht und stehen weit ab, hierdurch verhindern sie das Herabsinken durch die Öffnung im Element Nummer 1.

Dadurch, dass der halbrunde Zylinder Nummer 5 sodann nach oben gedrückt wird, hebt sich die Lasche Nummer 3 nach oben und verhakt sich unter der Kante auf der gegenüberliegenden Seite am Element Nummer 1.

Wichtig ist bei den halbrunden Zylindern Nummer 4 und 5, dass diese oben abgeschrägt sind, wie eine Art V-Ausschnitt, damit das Element Nummer 3 sich auf keinen Fall an den Teilstücken 4 und 5 verhakt, wenn es herabhängt.

Wird das Komplettprodukt am Fensterrahmen und Rollo befestigt, sollte idealerweise eine absolute Endposition des Rollos bestehen, erst dann sollte das Produkt mit Fenster und Rollo verbunden werden, beziehungsweise die Verbindungspunkte festgelegt werden.

Wird das Rollo hochgefahren, löst sich sodann die Lasche Nummer 3 unter der Verhakung nach unten, weil der halbrunde Zylinder mit der Nummer 5 durch die Aufwärtsbewegung automatisch wieder bis auf das hervorstehende Teil (Nase) Nummer 6, herabsinkt.

### Kurzbeschreibung der Funktion:

Das Teilstück Nummer 1 der Figur 2 wird am unteren Fensterrahmen angebracht, während die ovale Öffnung unten ist und die längste Ausdehnung der Öffnung Richtung Fenster zeigt. Das Teilstück, die Figur 3 wird unten am Rollo angebracht.

An der Figur 3 befindet sich ein schmaler halbrunder Zylinder Nummer 4 mit einer ovalen Ausstülpung am unteren Ende, die Nummer 6.

Durch das Herabfahren des Rollos wird der halbrunde Zylinder Nummer 4 mit dem ovalen Stück im Element Nummer 1 versenkt. Hierdurch wird der halbrunde Zylinder Nummer 5 nach oben geschoben, welcher gleichzeitig die Lasche Nummer 3 nach oben drückt. Die Lasche Nummer 3 verkantet sich hierdurch unter der Kante des Elementes Nummer 1.

Ein Hochdrücken des Rollos und Herabziehen aus der Führungsschiene wird dadurch gleichzeitig verhindert. Das Produkt ist durch seine Eigenmechanik auch für elektrische Rollos geeignet.

Durch das Herauffahren des Rollos löst sich die Verriegelung automatisch durch die eigene Schwerkraft.

### Bezuqszeichen:

- 1: - Rückenteil
- 2: - Element
- 3: - Lasche
- 4: - halbrunder Zylinder
- 5: - halbrunder Zylinder
- 6: - Ausstülpung
- 7: - Flügel

## Patentansprüche

1. Rolladenschließsystem, aufweisend ein Rückenteil (1) zur Befestigung an einem Fensterrahmen und ein Element (2) zum Anbringen an einem Rollo, wobei an dem Element (2) ein halbrunder Zylinder (4) angebracht ist und über dem ersten halbrunden Zylinder (4) freibeweglich ein zweiter halbrunder hohler Zylinder (5) angebracht ist, dergestalt, dass bei Herabfahren des Rollos der erste halbrunde Zylinder (4) in einer Öffnung des Rückenteils versenkbar ist, wodurch der halbrunde zweite Zylinder (5) auf dem ersten halbrunden Zylinder (4) nach oben geschoben wird, dergestalt, dass eine Lasche (3) durch den halbrunden Zylinder (5) nach oben angehoben wird und unter einer Kante des Rückenteils (1) verhakt.

2. Rolladenschließsystem nach Anspruch 1, **dadurch gekennzeichnet, dass** der erste halbrunde Zylinder (4) und der zweite halbrunde Zylinder (5) oben abgeschrägt sind.

3. Rolladenschließsystem nach einem der Ansprüche 1 oder 2, **dadurch gekennzeichnet, dass** der halbrunde Zylinder (4) an einem unteren Ende eine Ausstülpung (6) aufweist, dergestalt, dass der zweite halbrunde hohle Zylinder (5) von dem ersten halbrunden Zylinder (4) an einem Herabrutschen gehindert ist.

4. Rolladenschließsystem nach einem der Ansprüche 1 bis 3, **dadurch gekennzeichnet, dass** der zweite halbrunde hohle Zylinder (5) an einem unteren Ende abstehende Flügel (7) aufweist.

5. Rolladenschließsystem nach einem der Ansprüche 1 oder 4, **dadurch gekennzeichnet, dass** die Öffnung des Rückenteils (1) oval ist, wobei der erste halbrunde Zylinder (4) in der Öffnung versenkbar ist.

6. Rollenschließsystem nach Anspruch 5, **dadurch gekennzeichnet, dass** die längste Ausdehnung der Öffnung in Richtung eines Fensters zeigend angeordnet ist.
